# EUROPÄISCHE PATENTSCHRIFT

(11) **EP 4 115 033 B1**
(45) Veröffentlichungstag und Bekanntmachung des Hinweises auf die Patenterteilung: **14.08.2024**
(21) Anmeldenummer: 21707607.4
(22) Anmeldetag: 12.02.2021
(51) Int. Cl.: E04G 5/00, B65D 19/44

(54) **PALETTENVORRICHTUNG ZUR LAGERUNG UND ZUM TRANSPORT VON SYSTEMGERÜSTBAUTEILEN**
PALLET APPARATUS FOR STORING AND TRANSPORTING SYSTEM SCAFFOLDING COMPONENTS
APPAREIL À PALETTES POUR LE STOCKAGE ET LE TRANSPORT DE COMPOSANTS D'ÉCHAFAUDAGE DE SYSTÈME

(30) Priorität: 03.03.2020 DE 102020001351
(43) Veröffentlichungstag der Anmeldung: 11.01.2023
(73) Patentinhaber: Wilhelm Layher Verwaltungs-GmbH, 74363 Güglingen-Eibensbach (DE)
(72) Erfinder: BEHRBOHM, Wolf Christian, 74354 Besigheim-Ottmarsheim (DE)
(74) Vertreter: Gleim Petri Patent- und Rechtsanwaltspartnerschaft mbB
(86) Internationale Anmeldenummer: PCT/DE2021/000027
(87) Internationale Veröffentlichungsnummer: WO 2021/175354

(56) Entgegenhaltungen:
- EP-A1- 0 595 744
- DE-A1- 3 907 595
- DE-A1- 4 335 544
- DE-U1- 29 715 082
- US-A- 3 351 207
- US-A- 5 433 322
- US-A- 5 975 314
- US-B1- 6 279 763

## Beschreibung

### TECHNISCHES GEBIET

Die vorliegende Erfindung betrifft eine Palettenvorrichtung zur Lagerung und zum Transport von Systemgerüstbauteilen, wie Systemgerüststellrahmen, Gerüstrohre oder dergleichen, mit einer Grundrahmeneinrichtung, die eine polygonartige, insbesondere viereckförmige, Umfangskontur aufweist, in deren Eckpunkten jeweils ein Lagerfuß angeschlossen ist, wobei jeder Lagerfuß oberseitig eine Anschlusseinheit für einen Profilstab aufweist.

### STAND DER TECHNIK

In dem Produktkatalog Layher Logistiklösungen - Produktübersicht, Verwendungsbeispiele, technische Daten, Ausgabe 12.2015 sind Palettenvorrichtungen zur Lagerung und zum Transport von Systemgerüstbauteilen in mehreren Ausführungsvarianten beschrieben. Diese Palettenvorrichtungen weisen eine rechteckförmige Grundrahmeneinrichtung auf, in deren Eckpunkten jeweils ein Lagerfuß angeschlossen ist, auf den jeweils oberseitig ein Aufsteckrohr aufgesteckt ist. Diese Palettenvorrichtungen sind geeignet Systemstellrahmen, wie beispielsweise ein Systemstellrahmen des Layher Blitz Gerüstsystems oder Gerüstrohre aufzunehmen. In dieser Veröffentlichung ist auch eine Modulgitterbox beschrieben, die umlaufend eine Gitterstruktur aufweist und zur Lagerung und den Transport von Kleinteilen wie Kupplungen, Gerüstanker oder ähnlicher Gerüstbaukleinteile ermöglicht. Alle beschriebenen Palettenvorrichtungen sind aufeinander stapelbar

Das Dokument US6279763 offenbart eine Palettenvorrichtung gemäß der Oberbegriff des Anspruchs 1. DE 29715082U offenbart ebenso eine Palettenvorrichtung.

### DARSTELLUNG DER ERFINDUNG

Ausgehend von dem genannten Stand der Technik liegt der vorliegenden Erfindung die Aufgabe bzw. das technische Problem zugrunde, eine Palettenvorrichtung zur Lagerung und zum Transport von Systembauteilen anzugeben, die eine kompakte und einfache Einlagerung und Entnahme von sogenannten voreilenden Geländern, bestehend aus zwei Geländerstielen, die in Ihrem Endbereich mit einem Geländerstab verbunden sind, ermöglicht, die wirtschaftlich hergestellt werden kann, eine dauerhaft zuverlässige Funktionalität aufweist und eine kompakte platzsparende Lagerung ermöglicht.

Die erfindungsgemäße Palettenvorrichtung ist durch die Merkmale des unabhängigen Anspruchs 1 gegeben.

Vorteilhafte Ausgestaltungen und Weiterbildungen sind Gegenstand der von dem unabhängigen Anspruch 1 direkt oder indirekt abhängigen Ansprüche.

Die erfindungsgemäße Palettenvorrichtung zeichnet sich demgemäß dadurch aus, dass an zwei gegenüberliegenden Seitenbereichen der Grundrahmeneinrichtung jeweils eine in Höhenrichtung senkrecht zur Ebene der Grundrahmeneinrichtung angeordnete Lagerrahmeneinrichtung vorhanden ist, die einen in Höhenrichtung verlaufenden ersten und zweiten Rahmenstiel, der jeweils in seinem unteren Bereich an einem Lagerfuß angeschlossen ist und einen in Querrichtung verlaufenden den ersten und zweiten Rahmenstiel im oberen Endereich verbindenden Rahmenriegel aufweist und der Rahmenriegel oberseitig mehrere in Querrichtung beabstandete Lageraufnahmen aufweist, zur Lagerung von Systemgerüstteilen, insbesondere voreilenden Geländern.

Dadurch, dass erfindungsgemäß an der Palettenvorrichtung beidseitig eine Lagerrahmeneinrichtung angeschlossen wird, ist es problemlos möglich, von ihrer Geometrie her relativ sperrige voreilende Geländer in einfacher Art und Weise einzulagern, in dem der Geländerstab des voreilenden Geländers in die Lageraufnahmen des Rahmenriegels von oben her eingesetzt oder eingelagert wird. Die Entnahme erfolgt durch einfaches Abheben des gesamten voreilenden Geländers. Dabei ist die Länge des ersten und zweiten Rahmenstiels so gewählt, dass sie größer ist als die Länge der Vertikalstiele des voreilenden Geländers.

Der erste Rahmenstiel und der zweite Rahmenstiel wird in einfacher Art und Weise in die jeweiligen Lagerfüße eingesteckt, so dass eine tragfähige Rahmenkonstruktion zur Auflagerung des voreilenden Geländers zur Verfügung steht.

Die Erfindung, die eine vorteilhafte Reduzierung der Bauteile Anzahl mit sich bringt, zeichnet sich dadurch aus, dass der erste Rahmenstiel und der Rahmenriegel als einstückiges L-förmiges Bauteil ausgebildet sind.

Zur Erhöhung der Steifigkeit der Lagerrahmeneinrichtung ist es besonders vorteilhaft, dass der erste Rahmenstiel und der Rahmenriegel biegesteif miteinander verbunden sind, wobei in einer besonders vorteilhaften Weiterbildung zur Ausbildung der biegesteifen Konstruktion im Eckbereich zwischen dem ersten Rahmenstiel und dem Rahmenriegel ein Knotenblech angeschlossen beziehungsweise eingeschweißt ist.

Eine hinsichtlich einer wirtschaftlichen Herstellung besonders vorteilhafte Ausgestaltung, die eine zuverlässige Lagerfunktion gewährleistet, zeichnet sich dadurch aus, dass die Lageraufnahmen eine konkave Aufnahmekontur aufweisen. Diese konkave Aufnahmekontur ist beispielsweise als Teilkreiskontur ausgebildet, deren Kreisradius im Wesentlichen dem Kreisradius des Geländerholms eines vorauseilenden Geländers entspricht.

Eine besonders bevorzugte Ausgestaltung, die eine kompakte Lagerung von vorauseilenden Geländern ermöglicht, zeichnet sich dadurch aus, dass der Abstand der Lageraufnahmen in Querrichtung im Wesentlichen dem lichten Außenmaß eines aufzulagernden Bauteilsprofils, wie beispielsweise dem Geländerholm eines voreilenden Geländers, entspricht.

Eine besonders bevorzugte vorteilhafte Ausgestaltung zeichnet sich dadurch aus, dass die Lageraufnahmen in Querrichtung versetzt alternierend jeweils einen Höhenversatz aufweisen. Durch diesen Höhenversatz wird ermöglicht, dass voreilende Geländer sehr kompakt nebeneinander eingelagert werden können, da an den Geländerstielen des voreilenden Geländers Anschlusseinheiten vorhanden sind, die über den Durchmesser eines Geländerstiels hinausragen, so dass durch eine alternierend versetzt angeordnete Einlagerung die vorauseilenden Geländer in Querrichtung quasi unmittelbar nebeneinander eingelagert werden können.

Die Erfindung, die die Umrüstung einer bekannten Grundrahmeneinrichtung einer Palettenvorrichtung in eine zur Aufnahme von voreilenden Geländern geeignete Palettenvorrichtung in einfacher Art und Weise ermöglicht, zeichnet sich dadurch aus, dass der erste Rahmenriegel lösbar mit dem zweiten Rahmenstiel verbunden ist, wobei die Verbindung bevorzugt in einfacher Art und Weise über eine Rohrschelleneinheit erfolgen kann.

Durch den beschriebenen Aufbau der Lagerrahmeneinrichtung ist es in einfacher Art und Weise möglich durch Aufstecken des ersten Rahmenstiels mit dem Querriegel als L-förmiges Bauteil auf einen Lagerfuß und durch Aufstecken eines zweiten Rahmenstiels mit anschließendem Verbinden mit dem Rahmenriegel, eine bekannte Grundrahmeneinrichtung derart umzurüsten, dass sie geeignet ist, die "sperrigen" voreilenden Geländer aufzunehmen.

Eine besonders bevorzugte Ausgestaltung, die die Aufeinanderstapelung mehrerer Palettenvorrichtungen ermöglicht, zeichnet sich dadurch aus, dass der erste und zweite Rahmenstiel jeweils im oberen Endbereich einen Überstand in Höhenrichtung gegenüber dem Rahmenriegel aufweisen.

In diesem Zusammenhang bezüglich der Stapelbarkeit ist es gemäß einer besonders bevorzugten Ausführungsvariante besonders vorteilhaft, dass die Lagerfüße der Grundrahmeneinrichtung unterseitig so ausgebildet sind, dass sie im Überstandsbereich des ersten beziehungsweise zweiten Rahmenstiels auf diese aufsteckbar sind, so dass mehrere Palettenvorrichtungen aufeinander stapelbar sind.

Mit der erfindungsgemäßen Palette werden die Anforderungen an die Sicherheit beim Transport von Gerüstmaterial, insbesondere voreilenden Geländern, im Straßenverkehr erfüllt. So ist sowohl eine effiziente Lagerung als auch ein einfaches Beschicken von Baustellen ohne Probleme und in einfacher Art und Weise möglich, was eine perfekte Abwicklung einer Baustelle gewährleistet.

Durch die spezielle Ausgestaltung der erfindungsgemäßen Palettenvorrichtung ist, eine platzsparende Lagerung von vorauseilenden Geländern umsetzbar, des Weiteren ein problemloser Kran- oder Gablerversatz gewährleistet, wobei durch die Stapelbarkeit der Palettenvorrichtungen eine kompakte Lagerung von vielen Bauteilen ermöglicht wird. Darüber hinaus ist ein sicherer Transport gewährleistet und durch die konstruktiv einfache und stabile Konstruktion eine dauerhaft zuverlässige Funktionalität gewährleistet.

Bevorzugt ist die Palettenvorrichtung als robuste Konstruktion aus Stahl gefertigt und korrosionsbeständig durch eine Feuerverzinkung für einen dauerhaft zuverlässigen Einsatz auch unter robusten Umweltbedingungen geeignet.

Durch die erfindungsgemäße Palettenvorrichtung wird gewährleistet, dass auch relativ sperrige voreilende Geländer im vormontieren Zustand mit Geländerstielen und Geländerriegel kompakt eingelagert werden kann, und aufgrund der kompakten Ausgestaltung wenig Transportvolumen benötigt wird.

Weitere Ausführungsformen und Vorteile der Erfindung ergeben sich durch die in den Ansprüchen ferner aufgeführten Merkmale sowie durch die nachstehend angegebenen Ausführungsbeispiele.

### KURZE BESCHREIBUNG DER ZEICHNUNG

Die Erfindung sowie vorteilhafte Ausführungsformen und Weiterbildungen derselben werden im Folgenden anhand der in der Zeichnung dargestellten Beispiele näher beschrieben und erläutert.

Es zeigen:
- Fig. 1: Perspektivdarstellung eines Ausführungsbeispiels einer Palettenvorrichtung mit einer Grundrahmeneinrichtung, bei der zwei gegenüberliegenden Seitenbereichen eine Lagerrahmeneinrichtung aufgesteckt ist, mit Lageraufnahmen für voreilende Geländer,
- Fig. 2: schematische Seitenansicht des oberen Bereiches der Palettenvorrichtung mit einem Rahmenriegel mit höhenmäßig versetzt alternierend angeordneten Lageraufnahmen für voreilende Geländer,
- Fig. 3: perspektivische Darstellung der Palettenvorrichtung gemäß Fig. 1 mit eingelagerten voreilenden Geländern und
- Fig. 4: perspektivische Darstellung der Palettenvorrichtung gemäß Fig. 1 mit eingelagerten voreilenden Geländern und zusätzlich eingelagerten Gerüststellrahmen.

### WEGE ZUM AUSFÜHREN DER ERFINDUNG

In den Figuren ist ein Ausführungsbeispiel einer Palettenvorrichtung 10 dargestellt, das zur Aufnahme von Gerüstbauteilen, nämlich voreilenden Geländern und/oder Gerüstsystemrahmen geeignet ist.

Die Palettenvorrichtung 10 weist eine Grundrahmeneinrichtung 12 auf, die eine rechteckförmige Umfangskontur besitzt und in deren Eckbereichen jeweils ein Lagerfuß 14 angeschlossen ist.

Die Lagerfüße 14 sind als Hohlprofilelemente ausgebildet und weisen unterseitig eine verbreiterte Lagerbasis 16 auf.

An zwei gegenüberliegenden Seitenbereichen der Grundrahmeneinrichtung 12 ist jeweils eine Lagerrahmeneinrichtung 20 an die entsprechenden Lagerfüße 14 angeschlossen, die in Höhenrichtung H verläuft, die im Wesentlichen senkrecht zur Ebene der Grundrahmeneinrichtung 12 verläuft.

Jede Lagerrahmeneinrichtung 20 weist einen ersten Rahmenstiel 22 und einen zweiten Rahmenstiel 24 auf. Beide Rahmenstiele 22, 24 sind oberseitig auf einem Lagerfuß 14 eingesteckt vorhanden.

Im oberen Endbereich der beiden Rahmenstiele 22, 24 ist ein Rahmenriegel 26 vorhanden, der sich in Querrichtung Q erstreckt, die senkrecht zur Höhenrichtung H verläuft und die beiden Endbereiche des ersten und zweiten Rahmenstiels 22, 24 miteinander verbindet. Die Verbindung des ersten Rahmenstiels 22 mit dem Rahmenriegel 26 ist als biegesteife Verbindung ausgebildet, so dass der erste Rahmenstiel 22 und der Rahmenriegel 26 ein einheitliches L-förmiges Bauteil bilden, wobei die biegesteife Verbindung durch ein im inneren Eckbereich zwischen erstem Rahmenstiel 22 und Rahmenriegel 26 eingeschweißtes Knotenblech 28 gebildet wird. Der Rahmenriegel 26 ist über eine lösbare Anschlusskonstruktion, im Auführungsbeispiel als Rohrschelle 32 ausgebildet, an den oberen Endbereich des zweiten Rahmenstiels 24 angeschlossen.

Der Rahmenriegel 26 besteht aus einem Tragprofil 34 und einem oberseitig an dem Tragprofil 34 angeschlossenen Lageraufnahmeprofil 36.

Der erste Rahmenstiel 22 und der zweite Rahmenstiel 24 weist in Höhenrichtung H gegenüber dem Rahmenriegel 26 einen Überstand Ü auf.

Wie in Fig. 2 näher dargestellt, weist das Lageraufnahmeprofil 36 des Rahmenriegels 26 in Querrichtung Q beabstandet angeordnete Lageraufnahmen 30.1, 30.2 auf, die alternierend in Höhenrichtung H mit einem Versatzmaß V vorhanden sind. Diese Lageraufnahmen 30.1, 30.2 dienen zur Aufnahme des Geländerstiels 44 eines voreilenden Geländers 40.

Die alternierend in Querrichtung Q und in Höhenrichtung H mit dem Versatzmaß V versetzt angeordneten Lageraufnahmen 30.1, 30.2 ermöglichen, dass die einzulagernden voreilenden Geländer 40 in Querrichtung Q sehr kompakt eingelagert werden können, da die Geländerstiele 44 des voreilenden Geländers 40 Anschlusseinheiten 48 aufweisen, die in Querrichtung Q breiter sind als der Durchmesser des Geländerholms 46.

Durch diese höhenmäßig versetzte Ausgestaltung der Lageraufnahmen 30.1, 30.2 ist somit eine sehr kompakte Einlagerung von voreilenden Geländern 40 innerhalb der Palettenvorrichtung 10 gewährleistet.

In Fig. 3 ist schematisch in einer perspektive eine Palettenvorrichtung 10 mit eingelagerten voreilenden Geländern 40 dargestellt, aus der die kompakte Einlagerung der voreilenden Geländer 40 ersichtlich ist.

In Fig. 4 ist ein weiteres Beispiel der Nutzung der erfinungsgemäßen Palettenvorrichtung 10 zur Lagerung von voreilenden Geländern 40 dargestellt, wobei zwischen der Grundrahmeneinrichtung 12 und dem Rahmenriegel 26 zwischen dem ersten und zweiten Rahmenstiel 22, 24 zusätzlich Systemgerüststellrahmen 42 eingelagert sind. Dies ist dadurch möglich, dass der lichte Innenabstand zwischen dem ersten Rahmenstiel 22 und dem zweiten Rahmenstiel 24 im Wesentlichen geringfügig größer ist als das lichte Außenmaß eines Systemgerüststellrahmens 42 in Querrichtung Q.

Weiterhin wird durch den Überstand Ü ermöglicht, dass eine weitere Palettenvorrichtung 10 auf eine bestehende Palettenvorrichtung 10 aufgesetzt werden kann, indem die Lagerfüße 14 unterseitig eine entsprechende Ausnehmung aufweisen, deren Außendurchmesser geringfügig größer ist als der Außendurchmesser des ersten und zweiten Rahmenstiels 22, 24 im Bereich des Überstandes Ü.

Die Länge des ersten Rahmenstiels 22 und des zweiten Rahmenstiels 24 ist so gewählt, dass sie größer sind als die Länge der Geländerstiele 44 des voreilenden Geländers 40, so dass eine problemlose Einlagerung und Entnahme von voreilenden Geländern 40 innerhalb der Palettenvorrichtung 10 ermöglicht wird.

## Patentansprüche

1. Palettenvorrichtung (10) zur Lagerung und zum Transport von Systemgerüstbauteilen, wie Systemgerüststellrahmen (42), Gerüstrohre oder dergleichen, mit
- einer Grundrahmeneinrichtung (12), die eine polygonartige, insbesondere viereckförmige, Umfangskontur aufweist, in deren Eckpunkten jeweils ein Lagerfuß (14) angeschlossen ist,
- wobei jeder Lagerfuß (14) oberseitig eine Anschlusseinheit für einen Profilstab aufweist, wobei
- an zwei gegenüberliegenden Seitenbereichen der Grundrahmeneinrichtung (12) jeweils eine in Höhenrichtung (H) senkrecht zur Ebene der Grundrahmeneinrichtung (12) angeordnete Lagerrahmeneinrichtung (20) vorhanden ist, die einen in Höhenrichtung (H) verlaufenden ersten und zweiten Rahmenstiel (22, 24), der jeweils in seinem unteren Bereich an einem Lagerfuß (14) angeschlossen ist und einen in Querrichtung (Q) verlaufenden den ersten und zweiten Rahmenstiel (22, 24) im oberen Endbereich verbindenden Rahmenriegel (26) aufweist,
- und der Rahmenriegel (26) oberseitig mehrere in Querrichtung beabstandete Lageraufnahmen (30.1, 30.2) aufweist, zur Lagerung von Systemgerüstteilen, nämlich voreilenden Geländern,
wobei
der erste und zweite Rahmenstiel (22,24) oberseitig jeweils auf einem Lagerfuß (14) eingesteckt vorhanden sind, **dadurch gekennzeichnet, dass**
- der erste Rahmenstiel (22) und der Rahmenriegel (26) als einstückiges L-förmiges Bauteil ausgebildet sind,
- der Rahmenriegel (26) lösbar mit dem zweiten Rahmenstiel (24) verbunden ist.

2. Palettenvorrichtung nach Anspruch 1,
- **dadurch gekennzeichnet, dass**
- der erste Rahmenstiel (22) und der Rahmenriegel (26) biegesteif miteinander verbunden sind.

3. Palettenvorrichtung nach Anspruch 2,
- **dadurch gekennzeichnet, dass**
- im Eckbereich zwischen dem ersten Rahmenstiel (22) und dem Rahmenriegel (26) ein Knotenblech (28) angeschlossen beziehungsweise eingeschweißt ist.

4. Palettenvorrichtung nach einem oder mehreren der vorstehenden Ansprüche,
- **dadurch gekennzeichnet, dass**
- die Lageraufnahmen (30.1, 30.2) eine konkave Aufnahmekontur aufweisen.

5. Palettenvorrichtung nach einem oder mehreren der vorstehenden Ansprüche,
- **dadurch gekennzeichnet, dass**
- der Abstand der Lageraufnahmen (30.1, 30.2) in Querrichtung (Q) im Wesentlichen dem lichten Außenmaß eines aufzulagernden Bauteilprofils entspricht.

6. Palettenvorrichtung nach einem oder mehreren der vorstehenden Ansprüche,
- **dadurch gekennzeichnet, dass**
- die Lageraufnahmen (30.1, 30.2) in Querrichtung (Q) versetzt alternierend jeweils einen Höhenversatz (V) aufweisen.

7. Palettenvorrichtung nach einem oder mehreren der vorstehenden Ansprüche,
- **dadurch gekennzeichnet, dass**
- der erste und zweite Rahmenstiel (22, 24) jeweils im oberen Endbereich einen Überstand (Ü) in Höhenrichtung (H) gegenüber dem Rahmenriegel (26) aufweisen.

8. Palettenvorrichtung nach Anspruch 7,
- **dadurch gekennzeichnet, dass**
- die Lagerfüße (16) der Grundrahmeneinrichtung (12) unterseitig so ausgebildet sind, dass sie im Überstandsbereich (Ü) des ersten beziehungsweise zweiten Rahmenstiels (22, 24) auf diese aufsteckbar sind, so dass mehrere Palettenvorrichtungen (10) aufeinander stapelbar sind.

## Claims

1. Pallet apparatus (10) for storing and transporting system scaffolding components, such as system scaffolding assembly frames (42), scaffolding tubes or the like, having
- a base frame device (12) which has a polygonal, in particular quadrilateral, peripheral contour, in the corner points of which is connected in each case one bearing foot (14),
- wherein each bearing foot (14) has at the top side a connection unit for a profiled bar,
wherein
- provision is made at two oppositely situated side regions of the base frame device (12) of in each case one bearing frame device (20), which is arranged in a height direction (H) perpendicular to the plane of the base frame device (12) and has a first and a second frame post (22, 24) running in the height direction (H), each of which frame posts is connected in its lower region to a bearing foot (14), and has a frame bar (26) running in a transverse direction (Q) and connecting the first and second frame posts (22, 24) in the upper end region,
- and the frame bar (26) has at the top side multiple bearing receptacles (30.1, 30.2), spaced apart in the transverse direction, for mounting of system scaffolding components, specifically lead railings,
wherein
the first and second frame posts (22, 24) are provided on a bearing foot (14) in a plugged-in state at the top side in each case,
**characterized in that**
- the first frame post (22) and the frame bar (26) are configured as a one-piece L-shaped component,
- the frame bar (26) is connected releasably to the second frame post (24).

2. Pallet apparatus according to Claim 1,
- **characterized in that**
- the first frame post (22) and the frame bar (26) are connected in a flexurally rigid manner to one another.

3. Pallet apparatus according to Claim 2,
- **characterized in that**
- a gusset plate (28) is connected or welded in in the corner region between the first frame post (22) and the frame bar (26).

4. Pallet apparatus according to one or more of the preceding claims,
- **characterized in that**
- the bearing receptacles (30.1, 30.2) have a concave receptacle contour.

5. Pallet apparatus according to one or more of the preceding claims,
- **characterized in that**
- the distance between the bearing receptacles (30.1, 30.2) in the transverse direction (Q) corresponds substantially to the clear outer dimension of a component profile to be supported.

6. Pallet apparatus according to one or more of the preceding claims,
- **characterized in that**
- the bearing receptacles (30.1, 30.2), offset in the transverse direction (Q), alternately have a respective height offset (V).

7. Pallet apparatus according to one or more of the preceding claims,
- **characterized in that**
- the first and second frame posts (22, 24) have, in each case in the upper end region, an overhang (U) in the height direction (H) in relation to the frame bar (26).

8. Pallet apparatus according to Claim 7,
- **characterized in that**,
- at the bottom side, the bearing feet (16) of the base frame device (12) are designed so as to be able to be plugged onto the first or second frame post (22, 24) in the overhang region (U) thereof such that multiple pallet apparatuses (10) are able to be stacked one on the other.

## Revendications

1. Dispositif formant palette (10) destiné à stocker et transporter des composants d'échafaudage de système, tels que des cadres de manœuvre d'échafaudage de système (42), des tubes d'échafaudage ou similaires, ledit dispositif formant palette comprenant
- un module formant châssis de base (12) qui présente un contour circonférentiel en forme de polygone, en particulier en forme de carré, dont chacun des coins est relié à un pied de support (14),
- chaque pied de support (14) comportant du côté supérieur une unité de raccordement destinée à une barre profilée,
- un module formant cadre de support (20) étant prévu sur deux zones latérales opposées du module formant cadre de base (12), lequel module formant cadre de support est disposé dans la direction en hauteur (H) perpendiculairement au plan du dispositif de cadre de base (12) et comporte des première et deuxième tiges de cadre (22, 24) qui s'étendent dans la direction en hauteur (H), qui sont raccordées chacune dans leur zone inférieure à un pied de support (14) et qui comportent une traverse de cadre (26) qui s'étend dans la direction transversale (Q) et relie les première et deuxième tiges de cadre (22, 24) dans la zone d'extrémité supérieure,
- et la traverse de cadre (26) comportant du côté supérieur plusieurs logements de support (30.1, 30.2) espacés dans la direction transversale et destinés à loger des pièces d'échafaudage de système, à savoir des balustrades avant,
les première et deuxième tiges de cadre (22, 24) étant chacune insérées du côté supérieur sur un pied de support (14),
**caractérisé en ce que**
- la première tige de cadre (22) et la traverse de cadre (26) sont conçues comme un élément monobloc en forme de L,
- la traverse de cadre (26) est reliée de manière amovible à la deuxième tige de cadre (24).

2. Dispositif formant palette selon la revendication 1,
- **caractérisé en ce que**
- la première tige de cadre (22) et la traverse de cadre (26) sont reliées l'une à l'autre de manière rigide.

3. Dispositif formant palette selon la revendication 2,
- **caractérisé en ce que**
- un gousset d'assemblage (28) est relié ou soudé dans la zone de coin entre la première tige de cadre (22) et la traverse de cadre (26).

4. Dispositif formant palette selon une ou plusieurs des revendications précédentes,
- **caractérisé en ce que**
- les logements de support (30.1, 30.2) présentent un contour de réception concave.

5. Dispositif formant palette selon une ou plusieurs des revendications précédentes,
- **caractérisé en ce que**
- la distance entre les logements de support (30.1, 30.2) dans la direction transversale (Q) correspond sensiblement à la dimension extérieure dégagée d'un profilé de composant à supporter.

6. Dispositif formant palette selon une ou plusieurs des revendications précédentes,
- **caractérisé en ce que**
- les logements de support (30.1, 30.2) présentent un décalage en hauteur (V) alternativement décalé dans la direction transversale (Q).

7. Dispositif formant palette selon une ou plusieurs des revendications précédentes,
- **caractérisé en ce que**
- les première et deuxième tiges de cadre (22, 24) comportent chacune dans la zone d'extrémité supérieure une saillie (Ü) dans la direction en hauteur (H) par rapport à la traverse de cadre (26).

8. Dispositif formant palette selon la revendication 7,
- **caractérisé en ce que**
- les pieds de support (16) du module formant cadre de base (12) sont conçus du côté inférieur de manière à pouvoir être enfichés sur la première ou la deuxième tige de cadre (22, 24) dans la zone de saillie (Ü) de celle-ci de sorte que plusieurs dispositifs formant palette (10) peuvent être empilés les uns sur les autres.
